# EUROPÄISCHE PATENTSCHRIFT

(11) **EP 0 044 006 B1**
(45) Veröffentlichungstag und Bekanntmachung des Hinweises auf die Patenterteilung: **07.12.1983**
(21) Anmeldenummer: 81105174.7
(22) Anmeldetag: 03.07.1981
(51) Int. Cl.: F02M 69/00, F02D 3/02

(54) **Kraftstoffeinspritzvorrichtung für eine fremdgezündete Kolbenbrennkraftmaschine**
Fuel injection device for a combustion piston engine with spark ignition
Dispositif d'injection de combustible pour un moteur à combustion, à piston et à allumage commandé

(30) Priorität: 16.07.1980 DE 3026826
(43) Veröffentlichungstag der Anmeldung: 20.01.1982
(73) Patentinhaber: AUDI NSU AUTO UNION Aktiengesellschaft, D-8070 Ingolstadt (DE)
(72) Erfinder: Lohan, Tiberiu, D-8071 Denkendorf (DE)

## Beschreibung

Die Erfindung betrifft eine Kraftstoffeinspritzvorrichtung für eine fremdgezündete Kolbenbrennkraftmaschine gemäß dem Oberbegriff des Anspruchs 1.

Kraftstoffeinspritzvorrichtungen gewinnen in jüngerer Zeit zunehmend an Bedeutung, da sie insbesondere bei plötzlichen Laständerungen der Brennkraftmaschine eine genauere Zumischung von Kraftstoff zur von der Brennkraftmaschine angesaugten Luft ermöglichen als Vergaser, vorallem, wenn diese sich in großem Abstand vor den Einlaßventilen der Brennkraftmaschine befinden. Eine gattungsgemäße Einspritzvorrichtung ist beispielsweise aus der DE-A-2403276 bekannt. Die darin beschriebene Einspritzvorrichtung ist zur Anreicherung des Gemisches bei bestimmten Betriebszuständen wie Beschleunigung oder Vollast in der Lage.

Weiterhin ist aus der DE-A-2 422 520 eine Regelungsschaltung bekannt, die bei Schubbetrieb aktiviert wird. Dabei wird im Schubbetrieb über einen Bypass der Luftmengenmesser umgangen. Dazu sind jedoch Eingriffe am Saugrohr selbst erforderlich.

Aufgabe der Erfindung ist es, eine gattungsgemäße Einspritzvorrichtung zu schaffen, die bei einfachem Aufbau und ggf. sogar nachrüstbar, eine Möglichkeit vorsieht, bei nahezu oder völlig geschlossener Drosselklappe den Brennstoffverbrauch möglichst gering zu halten.

Die Aufgabe wird gelöst durch den Hauptanspruch.

Erfindungsgemäß ist in der das Warlaufsteuerventil umgehenden Leitung stromaufwärts des Einlasses des Warmlaufsteuerventils ein normalerweise geöffnetes Ventil vorgesehen. Dieses Ventil ist ohne Manipulationen an der übrigen Einspritzanlage nachrüstbar, der Gesamtaufbau ist einfach. Durch Schließen des Ventils bei Abfallen des Saugrohrdruckes unter einen vorbestimmten Wert, also bei starkem Unterdruck im Saugrohr, wie er bei Schubbetrieb auftritt, wird dadurch eine extreme Abmagerung erzielt. Durch Beibehalten eines minimalen Abströmquerschnittes kann dabei jedoch eine unzulässig starke Auskühlung der Brennkraftmaschine oder ein Ruckeln im Schubbetrieb vermieden werden. Das im Schubbetrieb schließende Ventil kann mittels eines Saugrohrdruckfühlers oder mittels eines Drosselklappenschalters und Drehzahlgebers betätigt werden, welcher bei voll geschlossener Drosselklappe und Drehzahlen oberhalb der Leerlaufdrehzahl anspricht.

Anspruch 2 kennzeichnet eine besonders vorteilhafte Ausführung der Erfindung, die in ihrem Aufbau kompakt ist und in einfacher Weise in vorhandene Kraftstoffeinspritzvorrichtungen integrierbar ist.

Mit den Merkmalen des Anspruchs 3 wird eine besonders funktionssichere und durch Wahl der jeweiligen Ansprechdrücke zweckentsprechend auslegbare Ausführungsform der Erfindung gekennzeichnet.

Die Erfindung wird im folgenden anhand schematischer Zeichnungen beispielsweise und mit weiteren Einzelheiten erläutert.

Es stellen dar:
Figur 1 ein Schema einer Kraftstoffeinspritzvorrichtung und
Figur 2 einen Schnitt durch ein Gehäuse mit darin angeordneten Ventilen.

Gemäß Fig. 1 weist ein insgesamt mit 1 bezeichnetes Saugrohr einen konischen Abschnitt 2 auf, durch den Verbrennungsluft in Pfeilrichtung zu einer nicht dargestellten fremdgezündeten Brennkraftmaschine strömt und dabei ein Meßorgan 3 auslenkt. An den konischen Abschnitt 2 schließt sich ein Saugrohrabschnitt 4 an, welcher über ein Verbindungsstück 5 in einen Saugrohrabschnitt mit einer willkürlich betätigbaren Drosselklappe 7 übergeht, die von einem nicht dargestellten Gaspedal her betätigt wird.

Das Meßorgan 3 ist eine quer zur Strömungsrichtung der Verbrennungsluft angeordnete Platte, die sich im konischen Abschnitt 2 des Saugrohrs in annähernd linearer Abhängigkeit von der durch das Saugrohr strömenden Luftmenge bewegt.

Das Meßorgan 3 steuert unmittelbar ein Zumeßventil 10. Zur Übertragung der Verstellbewegung des Meßorgans 3 dient ein Hebel 11, der um einen Drehpunkt 12 schwenkbar ist und mit einer Nase 13 das als Steuerschieber 14 ausgebildete, bewegliche Ventilglied des Zumeßventils 10 betätigt. Die von der Nase 13 abgewandte Stirnfläche 15 des Steuerschiebers 14 wird von unter einem Steuerdruck stehendem Kraftstoff beaufschlagt, wobei der Steuerdruck die Rückstellkraft auf das Meßorgan hervorruft.

Die Kraftstoffversorgung erfolgt über eine aus einem Kraftstoffbehälter 19 fördernde kraftstoffpumpe 20, die den Kraftstoff über eine Kraftstoffversorgungsleitung 21 dem Zumeßventil10 zuführt. Von der Kraftstoffversorgungsleitung 21 zweigt eine Leitung 22ab, die über ein Druckbegrenzungsventil23 in den Kraftstoffbehälter 19 führt.

Aus der Kraftstoffversrogungsleitung 21 gelangt Kraftstoff über eine mit einer Drossel 24 versehenen Leitung 25 in einen im Zumeßventil 10 ausgebildeten Ringkanal26, welcher Unterkammern 28 des Zumeßventils 10 mit Kraftstoff versorgt. Die Unterkammern 28, von denen je eine einer Kolben/Zylindereinheit der Brennkraftmaschine zugeordnet ist, werden auf einer Seite von einer Membran 29 begrenzt, welche jede Unterkammer 28 von einer Oberkammer 30 trennt. Von jeder Oberkammer30 führt eine Einspritzleitung 31 zu einem nicht dargestellten Einspritzventil. Der Einlaß der Einspritzleitung 31 bildet zusammen mit der Membran 29 ein Differenzdruckventil, das die Druckdifferenz zwischen Unterkammer28 und Oberkammer30 auf einen durch eine Feder 32 bestimmten Wert hält, wel-

che die Membran 29 vom Einlaß abhebt.

Die Kraftstoffversorgungsleitung 21 ist über eine Leitung 33 mit einer zentralen Bohrung 34 des Zumeßventils 10 verbunden, in der der Steuerschieber 14 derart arbeitet, daß ein Steuerschlitz 34', welcher einen Ringraum 35 über Verbindungskanäle 36 mit den Oberkammern 30 verbindet, bei einer Bewegung des Steuerschiebers 14 gemäß Fig. nach rechts zunehmend freigegeben wird.

Auf diese Weise wird den Einspritzleitungen 31 eine zur Größe des Steuerschlitzes und damit zur Auslenkung des Steuerschiebers 14 proportionale Kraftstoffmenge zugemessen.

Von dem Ringkanal 26 führt eine Rückleitung 37 zum Kraftstoffbehälter 19. In der Rückleitung 37 ist ein Drosselventil in Form eines getakteten Magnetventils 38 angeordnet, welches von einem Steuergerät 39 mit konstantem Tastverhältnis oder mit einem Tastverhältnis ansteuerbar ist, welches von der Sauerstoffkonzentration abhängt, die eine Sauerstoffmeßsonde 40 in einem Abgasrohr41 der Brennkraftmaschine feststellt. Mit dieser Anordnung, die an sich bekannt ist, und daher in ihrer Funktion nicht näher beschrieben wird, läßt sich eine konstante Abgaszusammensetzung aufrechterhalten.

Der auf den Steuerschieber 14 wirkende Druck wird einer Kammer42 an der Stirnseite des Steuerschiebers 14 über eine ^{l}steuerdruckleitung 43 zugeführt, die von der Kraftstoffversorgungsleitung 21 abzweigt und in der eine Abkoppelungsdrossel 44 und im Einlaß in die Kammer 42 eine Dämpfungsdrossel45 angeordnet sind.

Zur Beeinflussung des Steuerdrucks ist ein Warmlaufsteuerventil46 vorgesehen, dessen Zuleitung 47 zwischen den Drosseln 44 und 45 von der Steuerdruckleitung 43 abzweigt und dessen Ableitung 48 zum Kraftstoffbehälter 19 führt.

Das Warmlaufsteuerventil46 ist ein Flachsitzventil mit einer Membran 49, welche von einer Feder50 in Richtung auf den Sitz gedrückt wird, so daß sie durch mehr oder weniger weites Abheben vom Sitz den in der Zuleitung 47 herrschenden Steuerdruck auf einem konstanten, von der Kraft der Feder 50 abhängigen Wert hält. Die Kraft der Feder 50 ist mittels eines Bimetallgliedes 51 veränderbar, das entsprechend der Motorbetriebstemperatur und/oder mittels einer elektrischen Wicklung 52 elektrisch beheizbar ist und im kalten Zustand die Kraft der Feder 50 und damit den Steuerdruck mindert und im warmen Zustand von der Feder 50 abhebt.

Die bisher beschriebene Kraftstoffeinspritzvorrichtung ist an sich bekannt und wird daher nicht näher erläutert.

Zusätzlich ist in der Zuleitung 47 stromoberhalb des Einlasses in das Warmlaufsteuerventil ein Magnetventil 55 vorgesehen, welches über eine Leitung 56 mit einem an Saugrohrabschnitt 6 angeordneten Druckfühler 57 verbunden ist. Stromab des Magnetventils 55 führt eine Leitung 59 zur Ableitung 48. In der Leitung 59 ist eine Drossel 60 und ein weiteres Magnetventil 61 angeordnet, welches über eine Leitung 62 mit einem weiteren, im Saugrohrabschnitt 6 angeordneten Druckfühler 63 verbunden ist. Die Leitungen 56 und 62 sind über Leitungen 65 und 66 mit dem Steuergerät 39 verbunden.

Das Magnetventil 61 ist normalerweise geschlossen und öffnet, vom Druckfühler63 betätigt, bei einem Druck im Saugrohr, welcher der Vollaststellung oder dem Startvorgang der Brennkraftmaschine entspricht.

Das Magnetventil 55 ist normalerweise geöffnet und schließt, vom Druckfühler57 betätigt, bei einem Druck im Saugrohr, welcher dem Schubbetrieb der brennkraftmaschine entspricht, d. h. bei sehr hohem Unterdruck.

Mit der beschriebenen Anordnung wird folgendes erreicht :
Im normalen Betrieb der Brennkraftmaschine ist das Magnetventil55 geöffnet und das Magnetventil61 geschlossen, so daß die Einspritzvorrichtung, wie an sich bekannt, funktioniert. Geht die Brennkraftmaschine nun in Schubbetrieb über, d. h. entsteht im Saugrohrabschnitt 6 ein sehr hoher Unterdruck, so spricht der Druckfühler 57 an und schließt das Magnetventil55. Dadurch erhöht sich der in der Kammer42 wirksame Steuerdruck, wodurch das Gemisch stark abgemagert wird und im Schubbetrieb Kraftstoff eingespart wird. Sobald-bei andauerndem Schubbetrieb-die Drehzahl der Brennkraftmaschine unter einen vorbestimmten Wert abgefallen ist, nimmt auch der Unterdruck im Saugrohrabschnitt 6 ab, wodurch das Magnetventil 55 wieder öffnet und für einen einwandfreien Betrieb der Brennkraftmaschine sorgt.

Wird im Vollastbetrieb gefahren, so ist im Saugrohrabschnitt 6 nur minimaler oder gar kein Unterdruck vorhanden, worauf der Druckfühler63 anspricht und das Magnetventil 61 öffnet. Dadurch vergrößert sich der zum Abströmen der den Steuerdruck in der Kammer 42 aufbauenden Flüssigkeit zur Verfügung stehende Querschnitt entsprechend der Bemessung der Drossel 60, wodurch der Steuerdruck abnimmt und das der Brennkraftmaschine zugeführte Gemisch angereichert wird.

Bei geschlossenem Magnetventil 55 oder bei geöffnetem Magnetventil61 erhält die Abmagerung bzw. Anfettung des Gemisches Priorität vor der Tätigkeit des Steuergerätes 39, die die Gemischqualität entsprechend der Abgasqualität regelt, so daß in diesen Betriebszuständen das Steuergerät 39 über die Leitungen 65 bzw. 66 auf konstantes Tastverhältnis geschaltet wird.

Es versteht sich, daß die beschriebene Anordnung der Magnetventile 55 und 61 auch in anderen Ausführungsformen von Einspritzvorrichtungen Verwendung finden können, beispielsweise in Ausführungsformen, die ohne das Steuergerät 39 und die Regelung der Abgaszusammensetzung arbeiten. Desweiteren versteht sich, daß die Druckfühler57 und 63 auch durch Drosselklappenschalter ersetzt werden können.

Fig.2 zeigt eine zweckentsprechende Ausführung der Magnetventile 55 und 61. Ein Gehäuse 70 weist vier Anschlüsse 72, 74, 76 und 78 auf, wobei der Anschluß 72 an die Zuleitung 47, der Anschluß 74 an die Ableitung 48, der Anschluß 76 an den Auslaß des Warmlaufsteuerventils 46 und der Anschluß 78 an den Einlaß des Warmlaufsteuerventils 46 anschließbar sind.

Von den Anschlüssen 72 und 74 geht jeweils eine Sackbohrung 80 bzw. 82 aus. Die beiden Sackbohrungen 80 und 82 sind über einen Verbindungskanal84 verbunden. Die Sackbohrung 80 ist desweiteren mit dem Anschluß 78 über einen weiteren Verbindungskanal86 verbunden.

Die beiden Verbindungskanäle 84 und 86 sind mittels Verschlußgliedern 88 bzw. 90 verschließbar, welche zu Magnetventilen 92 und 94 gehören, die den Magnetventilen 6 bzw. 55 entsprechen.

## Patentansprüche

1. Kraftstoffeinspritzvorrichtung für eine fremdgezündete Kolbenbrennkraftmaschine, mit in einer Kraftstoffversorgungsleitung (21) einen Systemdruck aufbauenden Kraftstoffpumpe (20), einem Meßorgan (3) zur Messung des Durchsatzes der von der Brennkraftmaschine durch ein Saugrohr (1) angesaugten, mittels einer Drosselklappe (7) gesteuerten Luft, einem vom Meßorgan (3) betätigten, der Kraftstoffversorgungsleitung (21) nachgeschalteten Steuerschieber (14) welcher einem Kraftstoffeinspritzventil eine dem Luftdurchsatz proportionale Kraftstoffmenge zumißt und gegen einen Steuerdruck arbeitet, der mittels eines einen Einlaß zum Anschluß an eine den Systemdruck führende Leitung (47) und einen Auslaß zum Anschluß an eine Rücklaufleitung (48) aufweisenden Warmlaufsteuerventils (46) in der Warmlaufphase der Brennkraftmaschine absenkbar ist, mit mindestens einem Druckfühler (57, 63) zur Messung des im Saugrohr herrschenden Druckes, einer das Warmlaufsteuerventil (46) umgehenden Leitung (59), in welcher ein normalerweise geschlossenes Ventil (61 ; 92) angeordnet ist, welches bei Ansteigen des Saugrohrdruckes über einen vorbestimmten Wert (Vollastbetrieb ; Beschleunigung) öffnet, und einer in der Leitung (59) angeordneten Drossel (60), dadurch gekennzeichnet, daß stromaufwärts des Einlasses des Warmlaufsteuerventils (46) ein normalerweise geöffnetes Ventil (55 ; 94) vorgesehen ist, welches bei Abfallen des Saugrohrdruckes unter einen vorbestimmten Wert (Schubbetrieb) schließt.

2. Kraftstoffeinspritzvorrichtung nach Anspruch 1, dadurch gekennzeichnet, daß die beiden Ventile (92, 94) in einem gemeinsamen Gehäuse (70) arbeiten.

3. Kraftstoffeinspritzvorrichtung nach einem der Ansprüche 1 bis 2, dadurch gekennzeichnet, daß für jedes Ventil (55, 61 ; 92, 94) ein eigener Druckfühler (57, 63) zur Messung des Saugrohrdruckes vorhanden ist.

## Claims

1. A fuel injection device for a spark ignition internal combustion piston engine, having a fuel pump (20) building up a system pressure in a fuel supply pipe (21), a measuring member (3) to measure the throughput of the air drawn in by the internal combustion engine through a suction line (1) and controlled by means of a throttle valve (7), a distributing slide valve (14) which is actuated by the measuring member (3) and is downstream of the fuel supply pipe (21) and which allocates an amount of fuel proportional to the throughput of pair to a fuel injection valve and works against a control pressure which can be lowered, in the running-up phase of the internal combustion engine, by means of a running-up control valve (46) comprising an inlet for connection to a line (47) carrying the system pressure and an outlet for connection to a return line (48), having at least one pressure sensor (57, 63) to measure the pressure prevailing in the suction line, a line (59) by-passing the running-up control valve (46) and in which a normally closed valve (61 ; 92) is disposed which opens in the event of the suction-line pressure rising above a predetermined value (full load operation ; acceleration), and a throttle (60) disposed in the line (59), characterised in that provided upstream of the inlet of the running-up control valve (46) is a normally open valve (55 ; 94) which closes in the event of the suction-line pressure dropping below a predetermined value (thrust operation).

2. A fuel injection device as claimed in Claim 1, characterised in that the two valves (92, 94) work in a common housing (70).

3. A fuel injection device as claimed in one of the Claims 1 to 2, characterised in that each valve (55, 61 ; 92, 94) has its own pressure sensor (57, 63) to measure the suction-line pressure.

## Revendications

1. Dispositif d'injection de carburant pour moteur à combustion interne à pistons avec allumage par étincelles, comprenant une pompe de carburant (20) qui crée une pression du système dans une conduite d'alimentation en carburant (21), un organe de mesure (3) pour mesurer le débit d'air qui, sous le contrôle d'un papillon de commande (7), est aspiré par le moteur à combustion interne à travers une pipe d'admission (1), un tiroir de distribution (14) qui, intercalé à la suite de la conduite d'alimentation en carburant (21), est actionné par l'organe de mesure (3) et délivre, à une soupape d'injection de carburant, une quantité de carburant proportionnelle au débit de l'air, en agissant contre une pression de commande qui, dans la phase d'échauffement du moteur à combustion interne, peut être abaissée au moyen d'une soupape de commande d'échauffement (46) qui comporte une entrée destinée à être raccordée à une conduite (47) transmettant la pression du système et une sortie destinée à être raccordée à une conduite de retour (48), avec au moins un capteur de pression (57, 63) pour la mesure de la pression qui règne dans la pipe d'admission, une conduite (59) qui contourne la soupape de commande d'échauffement (46) et dans laquelle est disposée une soupape (61 ; 92) normalement fermée qui s'ouvre lorsque la pression dans la pipe d'admission s'élève au-dessus d'une valeur prédéterminée (marche à pleine charge ; accélération), et un étrangleur (60) intercalé dans la conduite (59), caractérisé en ce qu'il est prévu, en amont de l'entrée de la soupape de commande d'échauffement (46), une soupape (55 ; 94) normalement ouverte qui se ferme lorsque la pression dans la pipe d'admission tombe au-dessous d'une valeur prédéterminée (marche à frein moteur).

2. Dispositif d'injection de carburant selon la revendication 1, caractérisé en ce que les deux soupapes (92, 94) fonctionnent dans une boîte commune (70).

3. Dispositif d'injection de carburant selon la revendication 1 ou 2, caractérisé en ce qu'il est prévu, pour chaque soupape (55, 61 ; 92, 94), un capteur de pression propre (57, 63) pour la mesure de la pression dans la pipe d'admission.
